# EUROPÄISCHE PATENTSCHRIFT

(11) **EP 1 204 164 B1**
(45) Veröffentlichungstag und Bekanntmachung des Hinweises auf die Patenterteilung: **17.03.2004**
(21) Anmeldenummer: 00123398.0
(22) Anmeldetag: 02.11.2000
(51) Int. Cl.: H01R 4/48

(54) **Schraubenlose Anschlussklemmenanordnung sowie elektrischer Apparat mit einer solchen**
Screwless connecting terminal device and electric apparatus with such a device
Dispositif de borne de connexion sans vis et appareil électrique avec un tel dispositif

(43) Veröffentlichungstag der Anmeldung: 08.05.2002
(73) Patentinhaber: Feller AG, 8810 Horgen (CH)
(72) Erfinder: Ettlin, Josef, 8807 Freienbach (CH); Christen, Wilfried A., 8810 Horgen (CH)
(74) Vertreter: Blum, Rudolf Emil Ernst

(56) Entgegenhaltungen:
- DE-A- 2 826 978
- US-A- 4 026 013
- US-A- 5 984 738

## Beschreibung

Die Erfindung betrifft eine schraubenlose Anschlussklemmenanordnung gemäss Oberbegriff des Anspruchs 1. Ferner betrifft die Erfindung einen elektrischen Apparat, insbesondere eine Steckdose oder einen Schalter, mit einer solchen Anschlussklemmenanordnung.

Schraubenlose Anschlussklemmenanordnungen sind z.B. aus DE-A-197 35 786 bekannt. Bei dieser Anordnung ist der Leiter nicht mehr aus der Klemmenanordnung lösbar. Bei einer auf dem Markt befindlichen FI-Steckdose ist eine Anschlussklemmenanordnung im Einsatz, bei der bei zwei nebeneinanderliegenden Kontaktfederschenkeln ein Öffnungsglied in der Mitte zwischen den Schenkeln vorgesehen ist und zum Öffnen der Klemmenanordnung beide Schenkel je einseitig beaufschlagt. Ein sicheres Lösen des Leiters ist damit nicht immer erzielbar. DE-A-28 26 978 zeigt eine schraubenlose Anschlussklemmenanordnung gemäss Oberbegriff des Anspruchs 1. Bei dieser ist der Festhalteteil mit einer Schmalseite von einem stirnseitigen Wandteil abgebogen. US-A-4 026 013 und US-A-5 984 738 zeigen ebenfalls Anschlussklemmen.

Der Erfindung liegt die Aufgabe zugrunde, eine Anschlussklemmenanordnung der eingangs genannten Art zu schaffen, die eine sichere Lösbarkeit des festgehaltenen Leiters ergibt.

Diese Aufgabe wird durch die kennzeichnenden Merkmale des Anspruchs 1 gelöst.

Dadurch, dass die Halterung den Kontaktschenkel beidseits des Festhaltebereiches frei lässt, kann der Kontaktschenkel auf beiden Seiten beaufschlagt werden, was ein gleichmässiges Abheben des Schenkels vom festgeklemmten Leiter und damit ein leichtes Herausziehen des Leiters ergibt. Dabei ist die Halterung so ausgeführt, dass der Festhaltebereich nur mit seiner einen Längsseite an einer Seitenwand der Halterung befestigt ist. Damit kann eine Seite des Kontaktschenkels frei liegen. Es ist in der Seitenwand, und allenfalls auch im Festhalteteil, eine Ausnehmung angeordnet, wodurch die andere Seite des Kontaktschenkels zugänglich ist. Bevorzugterweise weist ferner der Kontaktschenkel mindestens im Bereich der Ausnehmung der Seitenwand eine Verbreiterung auf, die das Beaufschlagen erleichtert.

Der Erfindung liegt weiter die Aufgabe zugrunde, einen elektrischen Apparat zu schaffen, der ein gutes Lösen darin festgeklemmt gehaltener Leiter ermöglicht.

Diese Aufgabe wird mit einem Apparat mit einer Anschlussklemmenanordnung gemäss der Erfindung gelöst.

Vorzugsweise weist dabei der Apparat einen in dessen Gehäuse gehaltenen Öffner auf.

Im folgenden werden Ausführungsbeispiele der Erfindung anhand der Zeichnungen näher erläutert. Dabei zeigt
Figur 1 eine schaubildliche Ansicht einer bevorzugten Ausführungsform mit zwei Klemmfedern;
Figur 2 schaubildlich eine Feder mit zwei Klemmfedern gemäss Figur 1;
Figur 3 drei Anschlussanordnungen im Gehäuse einer Steckdose; und
Figur 4 eine Schnittansicht durch das Gehäuse der Steckdose von Figur 3.

Figur 1 zeigt schaubildlich eine schraubenlose Anschlussklemmenanordnung 1 mit zwei nebeneinanderliegenden Anschlussklemmenfederschenkeln 7, welche nachfolgend vereinfacht als Klemmfedern bezeichnet werden. Anschliessend an die Anschlussklemmenanordnung 1 ist in der Figur einstückig mit dieser eine nicht weiter bezeichnete Kontaktfederanordnung dargestellt, welche zur Aufnahme von Steckern in einer Steckdose dient und an welche die Leiter einer Installation mittels der Anschlussklemmenanordnung 1 angeschlossen werden. Die Kontaktfederanordnung bildet indes nicht Gegenstand der vorliegenden Erfindung und wird hier nicht weiter erläutert. Die Anschlussklemmenanordnung 1 weist eine Halterung 2 für die jeweilige Klemmfeder 7 auf, wobei in der dargestellten Ausführungsform mit zwei Klemmfedern zwei solche Halterungen 2 vorgesehen sind, welche vorzugsweise einstückig miteinander verbunden sind. Dies ist indes nur als Ausführungsbeispiel gezeigt und es könnte auch eine Anschlussklemmenanordnung mit nur einer Halterung 2 und nur einer Klemmfeder 7 vorgesehen sein. Die Klemmfeder 7 ist in der Halterung 2 angeordnet und weist einen Kontaktschenkel 8 auf, der ein Festhalteteil 5 der Halterung federnd beaufschlagt, so dass ein elektrischer Leiter zwischen den Kontaktschenkel 8 und den Festhalteteil 5 eingeschoben werden kann und durch den Kontaktschenkel 8 am Festhalteteil 5 festgeklemmt wird. Solches ist grundsätzlich z.B. aus der genannten DE-A-197 35 786 bekannt.

Gemäss der vorliegenden Erfindung ist nun die Halterung so ausgestaltet, dass der Kontaktschenkel 8 beidseits des Festhalteteils 5 zugänglich ist, so dass durch beidseitige Beaufschlagung des Kontaktschenkels 8 entgegen seine Federkraft der Leiter wieder lösbar ist. Die beidseitige Beaufschlagung des Kontaktschenkels bewirkt dabei ein sicheres Lösen des Leiters ohne eine Verwindung des Kontaktschenkels und ein dadurch bewirktes, nur teilweises Freigeben des Leiters. Die Beaufschlagung des Kontaktschenkels kann dabei durch ein entsprechendes Werkzeug, z.B. ein zweizinkiges, gabelähnliches Werkzeug erfolgen oder vorzugsweise, wie nachfolgend noch erläutert, durch ein entsprechendes Öffnungsglied des jeweiligen Apparates, in welchem die Anschlussklemmenanordnung 1 angeordnet ist.

Weiter ist gemäss der Erfindung die Halterung 2 für jede Klemmfeder 7 so ausgestaltet, dass sie eine Basis 3 mit einer daran angeordneten Seitenwand 4 aufweist, an deren Oberseite der Festhalteteil 5 angeordnet ist, wobei dies so der Fall ist, dass der Festhalteteil 5 vom abgebogenen oberen Ende der Seitenwand 4 gebildet wird und damit nur mit einer Längsseite mit dieser verbunden ist. Das andere längsseitige Ende 15 des Festhalteteils liegt somit frei. Dies erlaubt einen freien Zugang zum Kontaktschenkel 8 von oben her, wenn dieser über das freie Ende 15 hinausragend in der Halterung 2 angeordnet ist. Bevorzugterweise kann aber im Festhalteteil 5 eine Ausnehmung 14 vorgesehen sein, welche den Kontaktschenkel 8 von oben her zur Beaufschlagung auch dann gut zugänglich macht, wenn er seitlich nicht oder nur wenig über das freie Ende 15 des Festhalteteils 5 hinausragt. Auf der anderen, seitenwandseitigen Seite des Kontaktschenkels 8 ist in der Seitenwand 4 eine Ausnehmung 11 angeordnet, um den Kontaktschenkel zur Beaufschlagung von oben her zugänglich zu machen. Diese Ausnehmung 11 erstreckt sich bevorzugterweise als Ausnehmung 12 auch in den Festhalteteil 5. Die Beaufschlagung des Kontaktschenkels 8 wird weiter dadurch erleichtert, wenn dieser an seinem freien Ende mit einer seitlichen Verbreiterung 9 versehen ist, welche in die Ausnehmung 11 der Seitenwand hineinragt. Je nach Grösse dieser Verbreiterung 9 kann allenfalls auch auf die Ausnehmung 12 im Festhalteteil 5 verzichtet werden, wenn die flügelartige Verbreiterung 9 aus der Seitenwand 4 hinausragt.

Das Festhalteteil 5 ist bevorzugterweise gekrümmt ausgeführt, so dass seine Unterseite eine gekrümmte Aufnahme 6 für den Leiter darstellt, welcher in Richtung des Pfeiles F durch eine Öffnung des Gehäuses (21 in Figur 4) in die Anschlussklemmenanordnung 1 zwischen Kontaktschenkel 8 und Festhalteteil 5 eingeschoben wird.

Figur 2 zeigt eine bevorzugte Ausführungsform der Feder für eine Anschlussklemmenanordnung 1, wobei auch hier die Feder mit zwei nebeneinanderliegenden Anschlussklemmenfederschenkeln 7 gemäss Figur 1 gezeigt ist. Gleiche Bezugszeichen bezeichnen dabei gleiche Teile wie bis anhin erwähnt. Die Klemmfeder 7 weist jeweils eine Basis 13 auf, mit welcher sie an der Basis 3 der Halterung anliegt. Der Kontaktschenkel 8 erstreckt sich von der Basis her abgebogen nach oben und beaufschlagt den Festhalteteil 5 der Anschlussklemmenanordnung 1. Bei der bevorzugten Klemmfeder von Figur 2 ist ein weiterer Federschenkel 10 vorgesehen, welcher vom anderen Ende der Basis 10 nach oben abgebogen ist und mit seinem freien Ende unterhalb des Kontaktschenkels 8 zu liegen kommt. Dieser Federschenkel 10 wird von dem Kontaktschenkel 8 beaufschlagt, wenn dieser durch einen Leiter entsprechend dem Abstand zwischen Kontaktschenkel 8 und Schenkel 10 ausgelenkt worden ist und ergibt bei weiterer Auslenkung durch einen Leiter mit grösserem Durchmesser eine zusätzliche Federkraft auf den Leiter, so dass auch Leiter mit grossem Durchmesser sicher festgehalten werden. Bei der Beaufschlagung des Kontaktschenkels 8 zum Öffnen der Anschlussklemmenanordnung bzw. zum Herausziehen des Leiters aus derselben, wird dann durch das Öffnungswerkzeug oder den Öffner via den Kontaktschenkel 8 auch der Federschenkel 10 beidseitig beaufschlagt. Die Beaufschlagung zum Öffnen erfolgt beidseits des Festhaltebereiches entsprechend den Pfeilen A und B für die eine Klemmfeder 7 bzw. C und D für die andere Klemmfeder 7. Die Beaufschlagung erfolgt dabei jeweils gleichzeitig bei A und B bzw. C und D, so dass der jeweilige Kontaktschenkel ohne Verwindung gleichmässig auf beiden Seiten des Festhaltebereiches 5 nach unten gedrückt wird. Die Beaufschlagung kann dabei für jeden Kontaktschenkel 8 separat erfolgen, so dass die Leiter in den Halteanordnungen 2 separat gelöst werden können, oder es kann ein gemeinsames Werkzeug bzw. ein gemeinsamer Öffner vorgesehen werden, welcher alle vier Beaufschlagungen A, B, C und D gleichzeitig ausführt, so dass die Leiter in beiden Halterungen 2 freigegeben werden.

Figur 3 zeigt eine Draufsicht auf einen geöffneten Apparat, welcher in diesem Fall eine dreipolige Steckdose ist. Es ist dabei das Gehäuseunterteil 20 ersichtlich, auf welchem der in Figur 3 nicht dargestellte Gehäuseoberteil angeordnet wird. Es sind drei Anschlussklemmenanordnungen 1, 1' und 1" im Gehäuseunterteil 20 eingelegt und darin gehalten. Jede Anschlussklemmenanordnung 1 weist eine Ausgestaltung der Halterung und der Klemmfedern gemäss den Figuren 1 und 2 auf und gleiche Bezugszeichen bezeichnen wiederum gleiche Teile. An die Steckdose können somit mittels der Anschlussklemmenanordnungen die Leiter der Installation angeschlossen werden, die dann mit den Kontaktfederanordnungen 30 bis 32 in elektrischer Verbindung stehen, welche die Kontaktfinger eines in die Steckdose eingeschobenen Steckers aufnehmen.

Figur 4 zeigt eine Vertikalschnittansicht durch die Steckdose von Figur 3, wobei in Figur 4 auch der Gehäusedeckel dargestellt ist und der Schnitt durch eine Anschlussklemmenanordnung 1 hindurchgeht, bei welcher wiederum gleiche Bezugszeichen gleiche Teile bezeichnen. Der Kontaktschenkel 8 der Klemmfeder 7 ist dabei durch die Unterkante 27 des Unterteiles 26 eines Öffners 23 beaufschlagbar, welcher Öffner 23 an der Aussenseite des Apparates bzw. der Steckdose zugänglich ist, so dass durch Druck auf den Öffner 23 der Kontaktschenkel 8 nach unten gedrückt wird und sich somit vom Festhalteteil 5 abhebt und den Leiter freigibt. Der Öffner 23 wirkt dabei entsprechend den in Figur 2 dargestellten Pfeilen beidseits des Festhaltebereichs 5 auf den jeweiligen Kontaktschenkel 8 ein. Der Öffner 23 ist in Führungen 24 des Gehäuseoberteils der Steckdose geführt und im gezeigten Beispiel durch eine Nase 25 beweglich, aber gegen Herausfallen aus dem Gehäuse gesichert gehalten.

## Patentansprüche

1. Schraubenlose Anschlussklemmenanordnung (1) zum Anschliessen elektrischer Leiter, umfassend mindestens eine Feder mit mindestens einem Anschlussklemmenfederschenkel (7) und eine diese aufnehmende Halterung (2), wobei ein Kontaktschenkel (8) des Anschlussklemmenfederschenkels (7) mit einem Festhalteteil (5) der Halterung (2) zusammenwirkt, derart, dass ein zwischen dem Kontaktschenkel (8) und dem Festhalteteil (5) eingeführter Leiter festgehalten wird, wobei die Halterung (2) den Kontaktschenkel (8) beidseits des Festhalteteiles (5) mindestens teilweise frei zugänglich lässt, so dass dieser von ausserhalb der Halterung (2) beidseits des Festhalteteils (5) beaufschlagbar ist, **dadurch gekennzeichnet, dass** die Halterung (2) eine Basis (3) und eine Seitenwand (4) aufweist, deren oberes Ende zur Bildung des Festhalteteils (5) umgebogen ist, derart, dass der Festhalteteil (5) nur mit seiner Längsseite mit der Seitenwand (4)verbunden ist, und dass die Seitenwand (4) mit mindestens einer Ausnehmung (11)im Bereich des Endes des Kontaktschenkels (8) versehen ist.

2. Schraubenlose Anschlussklemmenanordnung nach Anspruch 1, **dadurch gekennzeichnet, dass** auch der Festhalteteil (5) mit mindestens einer Ausnehmung (12, 14) im Bereich des Endes des Kontaktschenkels (8) versehen ist.

3. Schraubenlose Anschlussklemmenanordnung nach einem der Ansprüche 1 oder 2, **dadurch gekennzeichnet, dass** die Halterung zur Aufnahme von zwei Anschlussklemmenfederschenkeln (7) ausgestaltet ist.

4. Schraubenlose Anschlussklemmenanordnung nach einem der Ansprüche 1 bis 3, **dadurch gekennzeichnet, dass** der Kontaktschenkel (8) mindestens einseitig an seinem freien Ende eine Verbreiterung (9) aufweist.

5. Schraubenlose Anschlussklemmenanordnung nach einem der Ansprüche 1 bis 4, **dadurch gekennzeichnet, dass** die Feder einen zweiten Federteil (10) aufweist. welcher derart unterhalb des Kontaktschenkels (8) angeordnet ist, dass dieser den zweiten Federteil (10) nach einer vorbestimmten Auslenkung beaufschlagt.

6. Elektrischer Apparat, insbesondere Steckdose oder Schalter, insbesondere für Netzspannung, mit mindestens einer schraubenlosen Anschlussklemmenanordnung (1, 1', 1") nach einem der Ansprüche 1 bis 5.

7. Elektrischer Apparat nach Anspruch 6 mit einem Gehäuse (20) zur Aufnahme der Anschlussklemmenanordnung (1, 1', 1") und einem im Gehäuse gehaltenen Öffner (23), der zur Beaufschlagung der frei zugänglich gelassenen Bereiche des Kontaktschenkels (8) beidseits des Festhaltebereiches (5) angeordnet ist.

## Claims

1. Device (1) with screwless terminals for connecting electrical conductors, with at least one spring comprising an elastic terminal arm (7) and a brace (2) which encloses it, where a contact tongue (8) of the terminal arm (7) cooperates with a retaining part (5) of the brace (2) so as to maintain a conductor introduced between the contact tongue (8) and the retaining part (5), where the brace (2) leaves the contact tongue (8) at least partially accessible on both sides of the retaining part (5), so that it can be acted upon from outside the brace (2) on both sides of the retaining part (5), **characterized in that** the brace (2) comprises a base (3) and a lateral wall (4) the upper part of which is bent so as to form the retaining part (5) in such a way that this retaining part (5) is only connected through its longer side with the lateral wall (4), and that the latter comprises at least one recess (11) in the vicinity of the extremity of the contact tongue (8).

2. Device according to claim 1, **characterized in that** the retaining part (5) also comprises at least one recess (12, 14) in the vicinity of the extremity of the contact tongue (8).

3. Device according to one of claims 1 or 2, **characterized in that** the brace is configured so as to receive two elastic terminal arms (7).

4. Device according to any of claims 1 to 3, **characterized in that** the contact tongue (8) comprises at its free end a protuberance (9) on at least one of its sides.

5. Device according to claim 4, **characterized in that** the spring comprises a second elastic part (10) which is arranged underneath the contact tongue in such a way that when the latter has been bent by a certain amount it will hit said second elastic part (10).

6. Electrical apparatus, in particular socket or switch for mains voltage, with at least one device with a screwless terminal (1, 1', 1") according to one of claims 1 through 5.

7. Electrical apparatus according to claim 6 with a housing (20) for receiving the device (1, 1', 1") with screwless terminals, comprising an opening member (23) retained in the housing and which serves to urge the accessible region of the contact tongue (8) provided on both sides of the retaining part (5).

## Revendications

1. Dispositif (1) avec borne de connexion sans vis pour connecter des conducteurs électriques, comportant au moins un ressort avec au moins un bras de borne élastique (7) et un support (2) le maintenant, une languette de contact (8) du bras (7) coopérant avec un organe de retenue (5) du support (2) de manière à maintenir un conducteur introduit entre la languette de contact (8) et l'organe de retenue (5), le support (2) laissant la languette (8) au moins partiellement à découvert des deux cotés de l'organe de retenue (5) de façon à ce qu'elle soit accessible à partir de l'extérieur du support (2) des deux cotés de l'organe de retenue (5), **caractérisé en ce que** le support (2) comporte une base (3) et une paroi latérale (4) dont la partie supérieure est recourbée pour former l'organe de retenue (5), de manière à ce que celui-ci ne soit relié que par son côté longitudinal à la paroi latérale (4), et **en ce que** la paroi latérale (4) comporte au moins un évidement (11) au voisinage de l'extrémité de la languette de contact (8).

2. Dispositif selon la revendication 1, **caractérisé en ce que** l'organe de retenue (5) comporte également au moins un évidement (12, 14) au voisinage de l'extrémité de la languette de contact (8).

3. Dispositif selon une des revendications 1 ou 2, **caractérisé en ce que** le support est agencé pour recevoir deux bras de borne élastiques (7).

4. Dispositif selon une des revendications 1 à 3, **caractérisé en ce que** la languette de contact (8) comporte à son extrémité libre une excroissance (9) sur au moins un de ses cotés.

5. Dispositif selon une des revendications 1 à 4, **caractérisé en ce que** le ressort comporte une seconde partie élastique (10) disposée sous la languette de contact (8) de manière ce que lorsque celle-ci a subit une certaine déformation, elle agisse sur cette seconde partie élastique(10).

6. Appareil électrique, en particulier prise de courant en interrupteur, particulièrement pour la tension du secteur, comportant au moins un dispositif avec des bornes de connexion sans vis (1, 1', 1'') selon une des revendications 1 à 5.

7. Appareil électrique selon la revendication 6 avec un boîtier (20) pour recevoir le dispositif avec des bornes de connexion sans vis (1, 1', 1'') et avec un organe d'ouverture (23) maintenu dans le boîtier et agencé pour agir sur les parties laissées à découvert de la languette (8) des deux cotés de l'emplacement de retenue (5).
